# EUROPÄISCHE PATENTSCHRIFT

(11) **EP 0 941 828 B1**
(45) Veröffentlichungstag und Bekanntmachung des Hinweises auf die Patenterteilung: **04.08.2004**
(21) Anmeldenummer: 99810124.0
(22) Anmeldetag: 12.02.1999
(51) Int. Cl.: B28D 7/02, B01D 21/02, B01D 39/20, B23Q 11/10, B23Q 11/00

(54) **Saug- und Austraggerät für eine Spülflüssigkeit**
Liquid dispersing and suction device
Appareil d'aspiration et distribution de liquide

(30) Priorität: 13.03.1998 DE 19810912
(43) Veröffentlichungstag der Anmeldung: 15.09.1999
(73) Patentinhaber: HILTI Aktiengesellschaft, 9494 Schaan (LI)
(72) Erfinder: Erdt, Wolfgang, 82152 Martinsried (DE); Ostermeier, Peter, 86911 Diessen (DE); Roth, Peter, 86938 Schondorf (DE)
(74) Vertreter: Wildi, Roland

(56) Entgegenhaltungen:
- EP-A- 0 776 627
- DE-A- 3 545 328
- GB-A- 2 277 885
- US-A- 3 598 446
- US-A- 5 104 529
- US-A- 5 223 155
- US-A- 5 417 851
- US-A- 5 477 844
- US-A- 5 601 659

## Beschreibung

Die Erfindung betrifft ein Saug- und Austraggerät für eine Spülflüssigkeit gemäss dem Oberbegriff des Patentanspruchs 1.

Spülflüssigkeiten, vorzugsweise Wasser, dienen bei der abtragenden Bearbeitung von Gestein, Beton, Mauerwerk oder dgl. Materialien dazu, ein Werkzeug zu kühlen und das vom Werkzeug abgetragene Bohrklein von der Bearbeitungsstelle zu entfernen. Zum Entfernen der mit Bohrklein versetzten Spülflüssigkeit und zum Zuführen von sauberer Spülflüssigkeit zur Bearbeitungsstelle ist aus der EP-0 776 627 ein Saug- und Austraggerät bekannt, das zwei geschlossene Behälter aufweist, wobei ein kleinerer Behälter in einem grösseren Behälter angeordnet ist. Der grössere Behälter wirkt mit einer Einrichtung zur Erzeugung eines Unterdruckes zusammen. Mit Hilfe dieses Unterdruckes lässt sich mit Bohrklein versetzte. Spülflüssigkeit durch eine Ansaugvorrichtung dem zweiten Behälter zuführen. In dem zweiten Behälter befindet sich saubere Spülflüssigkeit, die mittels einer Einrichtung zur Erzeugung eines Überdruckes und einer Austragvorrichtung einer Bearbeitungsstelle zuführbar ist. Da die beiden Behälter eine begrenzte Baugrösse haben, ist während des Bearbeitungsvorganges ein laufendes Füllen des kleineren Behälters und Entleeren des grösseren Behälters notwendig. Diese Massnahmen wirken sich nicht nur vom zeitlichen Aufwand sondern auch von der Handhabung her nachteilig aus.

Aus der US 5,601,659 A ist ein Reinigungswasser-Aufbereitungssystem mit einem Saugund Austragsgerät und einem Hochdruck-Zyklonsprüher zur Reinigung von grossen, flachen Beton- oder Asphaltoberflächen bekannt, wobei das Saug- und Austragsgerät mehrere Behälter umfasst, die über Leitungen miteinander verbunden sind. Der erste, als Rückgewinnungstank ausgebildete Behälter wirkt mit einer Einrichtung zur Erzeugung eines Unterdrucks sowie mit einer Ansaugvorrichtung zusammen und weist mehrere Kohlenwasserstoffabsorbierenden Filterbeuteln auf, welche in mehreren Kaskadenkammern angeordnet sind. Anschliessend an den ersten Behälter ist eine erste Einrichtung zur Erzeugung eines Überdruckes in der verbindenden Leitung vorgesehen, welche das vorbehandelte Reinigungswasser in einen ersten und anschliessend in einen zweiten Absetztank pumpt. Nachgeordnet ist eine weitere Einrichtung zur Erzeugung eines Überdruckes in der verbindenden Leitung vorgesehen, welche das behandelte Reinigungswasser in einen weiteren, als Kanisterfilter ausgebildeten Behälter, der ebenfalls mehrere Kohlenwasserstoff-absorbierende Filterbeutel als Filterelemente aufweist, einen Aufbereitungsfilter, der als Filterelemente Papier-, Faseroder feine Metallgitter-Filter aufweist, und einen Wassertank zur erneuten Verwendung des Reinigungswassers mittels des Hochdruck-Zyklonsprühers zuführt. Das Saug- und Austragsgerät umfasst mehrere Einzelbestandteile und ist für den Transport zwischen den verschiedenen Anwendungsorten auf einem zweiachsigen Anhänger angeordnet.

Der Erfindung liegt die Aufgabe zugrunde, ein Saug- und Austraggerät für eine Spülflüssigkeit zu schaffen, das im Zusammenhang mit dem gesamten Bearbeitungsvorgang zeitliche Vorteile bringt und zudem einfach in der Handhabung ist.

Die Lösung dieser Aufgabe erfolgt durch ein Saug- und Austraggerät, welches die im kennzeichnenden Abschnitt des Patentanspruchs 1 angeführten Merkmale aufweist.

Das erfindungsgemässe Gerät wirkt damit als Aufbereitungsvorrichtung der Spülflüssigkeit indem der erste Behälter dem Absetzen des Bohrkleins dient und der zweite Behälter dank der die Behälter verbindenden Leitung stetig mit Spülflüssigkeit versorgt wird, welche über die Austragvorrichtung der Bearbeitungsstelle zugeführt wird. Ein laufendes Füllen und Entleeren der Behälter entfällt damit.

Um eine bestimmte Strömungsgeschwindigkeit der Spülflüssigkeit innerhalb der die Behälter verbindenden Leitung erreichen zu können, ist in der die Behälter verbindenden Leitung die Einrichtung zur Erzeugung des Überdruckes angeordnet.

Die Einrichtung zur Erzeugung des Überdruckes erzeugt einen Unterdruck in jenem Abschnitt der Leitung, die in Strömungsrichtung vor dieser Einrichtung angeordnet ist. Mit Hilfe dieses Unterdruckes wird Spülflüssigkeit aus dem ersten Behälter angesaugt und der Einrichtung zur Erzeugung des Überdruckes zugeführt. Damit beim Ansaugen der Spülflüssigkeit aus dem ersten Behälter das sich am Boden angesammelte Bohrklein nicht in den zweiten Behälter gelangen kann, ist vorteilhafterweise der in Strömungsrichtung vor der Einrichtung zur Erzeugung des Überdruckes liegende Teil der Leitung als von einem Boden des ersten Behälters beabstandete Steigleitung ausgebildet.

Um ausreichend saubere Spülflüssigkeit der Austragvorrichtung zuführen zu können, ist zur weiteren Abtrennung von Bohrklein aus der Spülflüssigkeit in dem zweiten Behälter in Strömungsrichtung vor der Austragvorrichtung ein Poren aufweisendes Filterelement angeordnet.

Eine besonders gute Filterwirkung wird erreicht, wenn vorzugsweise die grösste Erstreckung der Poren des Filterelementes 0,1 µm bis 10 µm beträgt.

Damit die Spülflüssigkeit das Filterelement gut durchsetzen kann und damit sich allfälliges Bohrklein hauptsächlich nur an der Aussenkontur des Filterelementes ablagert, nimmt vorzugsweise die Grösse der Poren in Strömungsrichtung zu.

Aus Gründen der guten Haltbarkeit ist zweckmässigerweise das Filterelement aus Keramik gebildet.

Eine sehr gute Saugleistung wird dadurch erreicht, dass vorteilhafterweise die Einrichtung zur Erzeugung des Unterdruckes einen Druck von -0,1 bis -1 bar erzeugt.

Vorteilhafterweise erzeugt die Einrichtung zur Erzeugung eines Überdruckes einen Druck von 1 bis 5 bar. Mit diesem Druck kann die Spülflüssigkeit gut vom ersten in den zweiten Behälter und von diesem durch das Filterelement hindurch in die Austragvorrichtung gelangen.

Um beispielsweise platzsparend bauen zu können, ist einem weiteren Vorschlag der Erfindung entsprechend der zweite Behälter gegenüber dem ersten Behälter kleiner ausgebildet als der erste Behälter und innerhalb des ersten Behälters angeordnet. Beide Behälter sind auch in dieser Anordnung über eine Leitung miteinander verbunden.

Die Erfindung wird anhand einer Zeichnung, in der ein Saug- und Austraggerät für eine Spülflüssigkeit schematisch dargestellt ist, näher erläutert.

Das Gerät weist zwei Behälter 1, 2 auf, die mit je einem Deckel 11, 21 verschlossen sind. Der erste Behälter 1 steht mit einer Einrichtung 6 zur Erzeugung eines Unterdruckes in Verbindung, die in dem ersten Behälter 1 einen Unterdruck erzeugt. Mit Hilfe dieses Unterdruckes wird mit Bohrklein versetzte Spülflüssigkeit, das beispielsweise bei der Erzeugung von Bohrungen in harten Untergründen wie Beton, Gestein, Mauerwerk oder dergleichen entsteht, über eine Ansaugvorrichtung 3 im Bereich einer Bearbeitungsstelle angesaugt und dem ersten Behälter 1 zugeführt. In dem ersten Behälter 1 kann sich das Bohrklein durch die Schwerkraft aus der schmutzigen Spülflüssigkeit absondern und am Boden 12 des ersten Behälters 1 ansammeln.

Die allfällig noch mit Bohrstaub versetzte Spülflüssigkeit gelangt mittels einer die beiden Behälter 1, 2 verbindenden Leitung 5 und einer in der Leitung 5 angeordneten Einrichtung 7 zur Erzeugung eines Überdruckes in den zweiten Behälter 2. Damit das am Boden 12 des ersten Behälters 1 liegende Bohrklein nicht in den zweiten Behälter 2 gelangen kann, ist der in den ersten Behälter 1 ragende Teil der Leitung 5 als von dem Boden 12 beabstandete Steigleitung ausgebildet.

An dem Deckel 21 des zweiten Behälters 2 befindet sich ein Poren aufweisendes Filterelement 8 durch das Spülflüssigkeit in die Austragvorrichtung 4 in Form einer Leitung und zurück an die Bearbeitungsstelle gelangt. Allfälliges in der Spülflüssigkeit befindliches Bohrklein bleibt dabei an der Aussenseite des Filterelementes 8 haften und nur die saubere Spülflüssigkeit gelangt in die Austragvorrichtung 4.

Damit die Spülflüssigkeit nicht aus dem mit einem Druck von beispielsweise 3 bar beaufschlagten zweiten Behälter 2 in den ersten Behälter gelangt, kann sich in der Leitung 5, beispielsweise in Strömungsrichtung vor der Einrichtung 7 zur Erzeugung eines Unterdruckes ein nicht dargestelltes Rückschlagventil befinden.

Die Einrichtung 6 zur Erzeugung des Unterdruckes wird beispielsweise von einer Vakuumpumpe oder einer Saugpumpe gebildet. Die Einrichtung 7 zur Erzeugung des Überdruckes ist beispielsweise eine selbstansaugende Impellerpumpe, die mit einem gesondertem Antrieb in Form eines Elektromotors zusammenwirkt. Es ist beispielsweise auch möglich, die Einrichtung 7 zur Erzeugung des Überdruckes und die Einrichtung zur Erzeugung des Unterdruckes gemeinsam mit einem einzigen Elektromotor anzutreiben.

## Patentansprüche

1. Saug- und Austraggerät für eine Spülflüssigkeit, die bei der abtragenden Bearbeitung von Gestein, Beton, Mauerwerk oder dergleichen verwendet wird, mit wenigstens zwei luft- und flüssigkeitsdicht abgeschlossenen Behältern (1, 2), von denen ein erster Behälter (1) mit einer Einrichtung (6) zur Erzeugung eines Unterdruckes sowie mit einer Ansaugvorrichtung (3) zusammenwirkt und ein zweiter Behälter (2), der einen Deckel (21) aufweist, mit einer Einrichtung (7) zur Erzeugung eines Überdruckes sowie mit einer Austragvorrichtung (4) in Verbindung steht, wobei eine die beiden Behälter (1, 2) verbindende Leitung (5) vorgesehen ist, welche die Einrichtung (7) zur Erzeugung des Überdruckes aufweist, **dadurch gekennzeichnet, dass** an dem Deckel (21) des zweiten Behälters (2) in Strömungsrichtung vor der Austragvorrichtung (4) ein Poren aufweisendes Filterelement (8) in dem zweiten Behälter (2) angeordnet ist.

2. Gerät nach Anspruch 1, **dadurch gekennzeichnet, dass** die grösste Erstreckung der Poren des Filterelementes (8) 0,1 µm bis 10 µm beträgt.

3. Gerät nach Anspruch 2, **dadurch gekennzeichnet, dass** die Grösse der Poren in Strömungsrichtung zunimmt.

4. Gerät nach einem der Ansprüche 1 bis 3, **dadurch gekennzeichnet, dass** das Filterelement (8) aus Keramik gebildet ist.

5. Gerät nach einem der Ansprüche 1 bis 4, **dadurch gekennzeichnet, dass** die Einrichtung (6) zur Erzeugung des Unterdruckes einen Druck von -0,1 bis -1 bar erzeugt.

6. Gerät nach einem der Ansprüche 1 bis 5, **dadurch gekennzeichnet, dass** die Einrichtung (7) zur Erzeugung des Überdruckes einen Druck von 1 bis 5 bar erzeugt.

7. Gerät nach Anspruch 1, **dadurch gekennzeichnet, dass** der in Strömungsrichtung vor der Einrichtung (7) zur Erzeugung des Überdruckes liegende Teil der Leitung (5) als von einem Boden (12) des ersten Behälters (1) beabstandete Steigleitung ausgebildet ist.

## Claims

1. Suction and dispersing device for a flushing liquid which is used in the erosional machining of rock, concrete, masonry or the like, with at least two containers (1, 2) that are sealed air- and liquid-tight, of which a first container of which (1) interacts with a device (6) for generating a vacuum and with a suction device (3), and of which a second container (2), which exhibits a cover (21), is connected to a device (7) for generating a vacuum and to a dispersing device (4), wherein a pipe (5) connecting the two containers (1, 2) is provided, which pipe exhibits the device (7) for generating the vacuum, **characterised in that** a filter element (8) exhibiting pores is arranged in the second container (2) on the cover (21) of the second container (2) in the direction of flow in front of the dispersing device (4).

2. Device according to Claim 1, **characterised in that** the maximum extent of the pores of the filter element (8) amounts to 0.1 µ to 10 µm.

3. Device according to Claim 2, **characterised in that** the size of the pores increases in the direction of flow.

4. Device according to one of Claims 1 to 3, **characterised in that** the filter element (8) is formed from a ceramic material.

5. Device according to one of Claims 1 to 4, **characterised in that** the device (6) for generating the vacuum generates a pressure of -0.1 to -1 bar.

6. Device according to one of Claims 1 to 5, **characterised in that** the device (7) for generating the vacuum generates a pressure of 1 to 5 bars.

7. Device according to Claim 1, **characterised in that** the section of the pipe (5) lying in the direction of flow in front of the device (7) for generating the vacuum is designed as a riser pipe arranged at a distance from a bottom (12) of the first container (1).

## Revendications

1. Appareil d'aspiration et de distribution de liquide de rinçage employé lors de l'usinage par enlèvement de roche, béton, maçonnerie ou analogue, comprenant au moins deux récipients (1, 2) qui sont fermés de manière étanche à l'air et aux liquides et dont un premier récipient (1) coopère avec un dispositif (6) pour la production d'une dépression ainsi qu'avec un dispositif d'aspiration (3), et un second récipient (2) qui comporte un couvercle (21), qui est relié à un dispositif (7) pour la production d'une surpression ainsi qu'à un dispositif de distribution (4), une conduite (5) reliant les deux récipients (1, 2) étant prévue, laquelle comporte un dispositif (7) pour la production de la surpression, **caractérisé en ce qu'**un élément filtrant (8) pourvu de pores est disposé dans le second récipient (2) contre le couvercle (21) du second récipient (2), avant le dispositif de distribution (4) par rapport à la direction d'écoulement.

2. Appareil selon la revendication 1, **caractérisé en ce que** l'extension maximale des pores de l'élément filtrant (8) est de 0,1 µm à 10 µm.

3. Appareil selon la revendication 2, **caractérisé en ce que** la taille des pores augmente dans la direction d'écoulement.

4. Appareil selon une des revendications 1 à 3, **caractérisé en ce que** l'élément filtrant (8) est formé de céramique.

5. Appareil selon une des revendications 1 à 4, **caractérisé en ce que** le dispositif (6) pour la production de la dépression produit une pression de - 0,1 à -1 bar.

6. Appareil selon une des revendications 1 à 5, **caractérisé en ce que** le dispositif (7) pour la production de la surpression produit une pression de 1 à 5 bars.

7. Appareil selon la revendication 1, **caractérisé en ce que** la partie de la conduite (5) située avant le dispositif (7) pour la production de la surpression est conformée en conduite montante distante d'un fond (12) du premier récipient (1).
